# DEMANDE DE BREVET EUROPEEN

(11) **EP 3 495 896 A1**
(43) Date de publication de la demande: **12.06.2019**
(21) Numéro de dépôt: 17206507.0
(22) Date de dépôt: 11.12.2017
(51) Int. Cl.: G04B 37/08, G04B 3/04

(54) **MONTRE MUNIE D'UN ORGANE DE COMMANDE DU MÉCANISME INTÉRIEUR**

(71) Demandeur: Barigna SA, 1207 Geneve (CH)
(72) Inventeur: BOREICHA DE BOREML OJJEH, Irène, 1206 Genève (CH)
(74) Mandataire: Bovard SA Neuchâtel

(57) **Abrégé**

La présente invention concerne un organe de commande du mécanisme intérieur d'une montre, ledit organe comprenant au moins une tige dite de remontoir (28) portant une couronne de manoeuvre (29) et s'étendant dans un tube traversant (21) la carrure-lunette (3) de la montre ; ledit organe est remarquable en ce que la couronne de manoeuvre (29) présente une forme oblongue ou rectangulaire et comporte au moins un évidement (30) pratiqué sur la face proximale de ladite couronne (29), ledit évidement (30) étant apte à recevoir une bille d'un cliquet à bille (31) solidaire de la carrure-lunette (3) de la montre afin de permettre un repositionnement de la couronne (29) de telle sorte que le grand axe de la couronne (29) s'étende parallèlement au plan de la carrure-lunette (3)..

## Description

### Domaine technique

La présente invention se rapporte au domaine de l'horlogerie. Elle concerne, plus particulièrement, une montre munie d'un organe de commande du mécanisme intérieur comprenant une tige dite de remontoir portant une couronne de manoeuvre et s'étendant dans un tube traversant le boitier d'une montre, dans lequel la couronne de manoeuvre présente une forme oblongue ou rectangulaire et comporte des moyens pour permettre un repositionnement du grand axe de la couronne parallèlement au plan du boîtier afin d'éviter toute blessure au porteur de la montre.

### Etat de la technique

Dans le domaine de l'horlogerie, il est bien connu que, pour améliorer l'étanchéité des montres au niveau de leur tige de remontage ou de commande, des couronnes vissées sont couramment utilisées. Ce type de couronne a la particularité de pouvoir prendre une position dévissée dans laquelle la montre peut être remontée, mise à l'heure etc. et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. Ainsi, la position vissée correspond à la position normale lorsque la montre est portée.

Par ailleurs, il est bien connu des couronnes portant sur leur face d'extrémité une inscription ou un motif, par exemple un logo, une marque de fabrique ou un signe analogue et comportant des moyens pour amener la couronne dans une orientation déterminée par rapport à la boîte après leur vissage afin que l'inscription ou le motif soit toujours dans la même orientation.

C'est le cas notamment des documents EP 1 411 401, EP 1 124 167, EP 2 182 417, EP 1 701 225 et WO2014/067743 notamment.

Le document EP 1 411 401 décrit une couronne particulière comprenant, sur sa face supérieure externe, un substrat orientable par rapport à une tête formée par un corps central et une jupe latérale, le substrat étant muni d'une inscription et pouvant être désolidarisé en rotation de la tête de la couronne lorsqu'on exerce une pression allant à rencontre de moyens de freinage.

Cette solution particulière présente l'inconvénient d'être peu robuste par rapport aux chocs, ces derniers pouvant également exercer une force de pression sur le substrat et donc le réorienter intempestivement par rapport au corps de la couronne. Par ailleurs, cette solution n'est pas adaptée pour une couronne de forme oblongue ou rectangulaire notamment.

Le document EP 1 124 167 décrit une couronne comprenant un capot creux sur une face externe duquel le logo à orienter est usiné, et à l'intérieur duquel le dispositif d'orientation est agencé. Une bague en alliage à mémoire de forme est placée soit entre la carrure et un tube, soit entre la couronne et un tube pour ajuster, dans une position ou orientation déterminée, une couronne après vissage de celle-ci sur le tube.

Ce type de couronne présente plusieurs inconvénients. En effet, cette solution augmente l'encombrement de la bague et est plus couteuse à réaliser dans la mesure où les alliages à mémoire de forme ne sont pas couramment disponibles sous forme de barres de faibles dimensions.

Le document EP 2 182 417 décrit un dispositif alternatif pour l'orientation d'une couronne vissée avec un capot muni d'un logo, ledit dispositif comprenant trois tubes dont deux sont orientés mutuellement l'un par rapport à l'autre à l'aide de dentures qui sont maintenues en contact par l'intermédiaire d'un écrou.

Cette solution présente l'inconvénient d'être particulièrement encombrante car elle nécessite une ouverture plus profonde à l'intérieur de la couronne pour y placer l'écrou maintenant en contact les dentures.

Le document EP 1 701 225 décrit une couronne orientable vissée avec un capot conventionnel sur lequel figure une inscription, et une tête solidaire d'une tige de remontoir. La tête et le capot sont solidarisés en rotation à l'aide de surfaces tronconiques maintenues en contact mutuel à l'aide d'un élément élastique, et le réglage de la position angulaire du capot est effectué en retirant axialement ce dernier par rapport à la carrure selon l'axe longitudinal de la couronne.

Le document WO 2014/067743 décrit un élément vissé orientable comprenant un capot et un dispositif pour le réglage de l'orientation angulaire du capot par rapport à une carrure de montre. Le dispositif pour le réglage de l'orientation angulaire dudit capot comprend une première pièce pourvue d'une première surface de friction plane, une deuxième pièce solidaire du capot pourvue d'une deuxième surface de friction plane et des moyens de rappel tendant à rendre solidaire en rotation ledit capot et ladite première pièce. Le capot et la première pièce sont mobiles axialement l'un par rapport à l'autre entre une première position dans laquelle la première surface de friction plane et la deuxième surface de friction plane sont plaquées mutuellement l'une contre l'autre par lesdits moyens de rappel de telle sorte que le capot est solidaire en rotation par rapport à la première pièce, et une deuxième position dans laquelle la première surface de friction plane et la deuxième surface de friction plane ne sont plus en contact, le capot étant alors libre de tourner autour de l'axe de rotation de l'élément vissé orientable.

Toutes ces solutions présentent l'inconvénient d'être complexes et couteuses à réaliser. De plus, ces solutions ne sont pas adaptées pour des couronnes de forme oblongue ou rectangulaire qui doivent être ramenées dans une position dans laquelle le grand axe de la couronne s'étend parallèlement au plan du boîtier afin d'éviter que le porteur de la montre ne soit blessé par ladite couronne.

La présente invention a ainsi pour but de remédier aux inconvénients de l'art antérieur susmentionné en fournissant un dispositif pour l'orientation d'une couronne de forme oblongue ou rectangulaire, simple et économique, dont la taille puisse être réduite, comportant ou non un motif tel qu'un logo ou une marque, et dans laquelle la position de la couronne puisse aisément être ajustée dans une position ou orientation déterminée dans laquelle le grand axe de la couronne s'étend parallèlement au plan du boîtier.

### Divulguation de l'invention

De façon plus précise, l'invention concerne un organe de commande du mécanisme intérieur d'une montre, ledit organe comprenant au moins une tige dite de remontoir portant une couronne de manoeuvre et s'étendant dans un tube traversant le boitier de la montre, remarquable en ce que la couronne de manoeuvre présente une forme oblongue ou rectangulaire et comporte au moins un évidement pratiqué sur la face proximale de ladite couronne, ledit évidement étant apte à recevoir une bille d'un cliquet à bille solidaire du boitier de la montre afin de permettre un repositionnement de la couronne de telle sorte que le grand axe de la couronne s'étende parallèlement au plan de la carrure-lunette de la montre.

Cet agencement permet de procurer de manière simple et économique l'orientation d'une couronne de forme oblongue ou rectangulaire, comportant ou non un motif tel qu'un logo ou une marque, tout en limitant l'encombrement de la couronne.

Par ailleurs, la couronne comporte de préférence au moins deux évidements pratiqués sur sa face proximale, lesdits évidements s'étendant de part et d'autre de la tige de remontoir et étant aptes à recevoir les billes de deux cliquets à bille solidaires du boitier de la montre, lesdits cliquets à bille s'étendant de part et d'autre du tube.

Chaque évidement est hémisphérique et présente, de préférence, un rayon sensiblement égal au rayon de la bille de chaque cliquet à bille.

De plus, ladite couronne présente une forme de tronc de cône oblong dont la grande base forme la face proximale de la couronne.

Afin d'assurer l'étanchéité de la montre, le tube comporte avantageusement à proximité de son extrémité distale filetée, une gorge annulaire recevant un joint torique afin d'assurer l'étanchéité entre la couronne et le boitier.

L'invention concerne par ailleurs une pièce d'horlogerie comportant un organe de commande tel que précédemment défini. En particulier, la pièce d'horlogerie peut être une montre munie d'un organe de commande de forme oblongue, avec son mécanisme de rappel à l'intérieur.

### Brève description des dessins

D'autres détails de l'invention apparaîtront plus clairement à la lecture de la description qui suit, faite en référence au dessin annexé dans lequel :
- La figure 1 représente une vue d'ensemble de dessus d'une pièce d'horlogerie selon l'invention,
- La figure 2 représente une vue en perspective éclatée de la pièce d'horlogerie représentée sur la figure 1,
- La figure 3 représente une vue en coupe transversale de la pièce d'horlogerie selon l'invention,
- La figure 4 représente une vue en coupe transversale partielle selon le plan de coupe IV-IV' de la pièce d'horlogerie selon l'invention.

### Mode de réalisation de l'invention

On décrira ci-après un organe de commande du mécanisme intérieur d'une pièce d'horlogerie, telle qu'une montre, dite asymétrique ; toutefois, il est bien évident que ledit organe de commande selon l'invention pourra être adapté à tout type de pièce d'horlogerie sans pour autant sortir du cadre de l'invention.

En référence aux figures 1 à 3, la pièce d'horlogerie consiste en une montre bracelet 1 comprenant une boîte de montre 2 qui comporte notamment une carrure-lunette 3, une glace 4 et un fond 5 montés de manière amovible sur la carrure-lunette 3, un cercle d'encageage 6 assurant le positionnement d'un mouvement 7 dans la boîte de montre 2, ledit mouvement 7 comportant au moins une aiguille des heures 8, une aiguille des minutes 9 et une aiguille des secondes 10 et portant un cadran 11 recouvrant la platine dudit mouvement 7.

Ladite carrure-lunette 3 est constituée de deux parties 3a et 3b, une première partie dite centrale 3a présentant une ouverture supérieure 12 prévue pour être obturée par la glace, une ouverture inférieure 13 destinée à être fermée par le fond 5, comme il sera détaillé plus loin, et une seconde partie dite périphérique 3b en forme générale de U s'étendant à la périphérie de la partie centrale 3a à laquelle elle est fixée.

Dans cet exemple particulier de réalisation, la partie centrale 3a présente une forme sensiblement rectangulaire et la partie périphérique 3b présente une forme de rectangle ouvert. La partie périphérique 3b est fixée à la partie centrale 3a au moyen de vis 14 coopérant avec des trous taraudés pratiqués dans des pattes 15 faisant saillies vers l'extérieur des parois latérales et/ou longitudinales de la partie centrale 3a.

Toutefois, il va de soi que la partie centrale 3a et la partie périphérique 3b pourront présenter une forme quelconque telle qu'une forme circulaire ou ovoïde par exemple sans pour autant sortir du cadre de l'invention.

Le mouvement 7 est agencé dans la partie centrale 3a de telle manière que le cadran 11 prenne appui sur un épaulement 16, ledit mouvement 7 étant fixé à l'intérieur de la partie centrale 3a au moyen du cercle d'encageage 6 qui est solidarisé à la partie centrale 3a par des vis 17, et que la chaussée 18 du mouvement 7 soit excentré par rapport au centre de la partie centrale 3a tout en s'étendant au centre de l'ensemble partie centrale 3a/partie périphérique 3b pour procurer un aspect visuel asymétrique.

A cet égard, la partie centrale 3a comprend au moins une fente 19 pratiquée dans l'une des parois intérieures de la partie centrale 3a pour permettre le passage de l'extrémité du corps de l'aiguille des secondes 9 dite trotteuse. Ladite fente 19 s'étend parallèlement au cadran entre la glace et l'épaulement sur lequel prend appui le cadran 11. Dans cet exemple particulier de réalisation, l'une des parois longitudinales de la partie centrale 3a comporte un trou 20 pour le passage du tube 21 du remontoir 22 qui sera détaillé un peu plus loin. Ladite paroi longitudinale comportant le trou 20 pour le passage du tube 21 du remontoir 22 est convexe et ladite fente 19 pour le passage de l'extrémité du corps de l'aiguille des secondes 10 est pratiquée dans la face intérieure de la paroi longitudinale opposée à celle comportant le trou 20 pour le passage du tube 21 du remontoir 22.

Il est bien évident que la partie centrale pourrait comporter une seconde fente pour permettre le passage de l'extrémité du corps de l'aiguille des minutes 9 par exemple, en fonction de l'excentricité choisie, sans pour autant sortir du cadre de l'invention.

Par ailleurs, le fond 5 est fixé sur la partie centrale 3a et la partie périphérique 3b par des vis 23 coopérant avec des trous taraudés 24 pratiqués sur la paroi inférieure des parties centrale 3a et périphérique 3b. Ledit fond 5 comporte, par ailleurs, deux parois latérales opposées munies de projections 25 agencées de manière à assurer la fixation à la boîte des extrémités des deux brins d'un bracelet, non représenté sur les figures.

Dans cet exemple de réalisation, lesdites projections 25 forment des cornes 26 entre lesquelles peuvent être montées les barrettes à ressort 27 du bracelet.

Selon une variante d'exécution, non représentée sur les figures, lesdites projections 25 forment des couvre-anses de part et d'autre desquels peuvent se projeter les extrémités des barrettes à ressort du bracelet.

On observera que la boîte de montre comporte également, et de manière usuelle, des joints d'étanchéité notamment entre le fond 4 et la portion inférieure du cercle d'encageage 6 et entre la glace et l'ouverture supérieure de la partie centrale 3a de la carrure-lunette 3, ladite glace 4 étant chassée dans ladite ouverture supérieure avec interposition d'un joint à section en I.

En référence aux figures 2 à 4, l'organe de commande du mécanisme intérieur d'une montre selon l'invention, communément appelé remontoir 22, comprend une tige dite de remontoir 28 portant une couronne de manoeuvre 29 et s'étendant dans un tube 21 traversant la carrure-lunette 3 de la montre. Ladite couronne de manoeuvre 29 présente une forme oblongue ou rectangulaire et comporte deux évidements 30 pratiqués sur sa face proximale, lesdits évidements 30 s'étendant de part et d'autre de la tige de remontoir 28 et étant aptes à recevoir les billes de deux cliquets à bille 31 solidaires de la carrure-lunette 3 de la montre, lesdits cliquets à bille 31 s'étendant de part et d'autre du tube 21 dans des logements 32 pratiqués de part et d'autre du trou 20 de l'une des parois longitudinales de la partie centrale 3a. Cet agencement permet de procurer de manière simple et économique l'orientation de la couronne 29 de forme oblongue ou rectangulaire, comportant ou non un motif tel qu'un logo ou une marque, tout en limitant l'encombrement de ladite couronne 29.

Il est bien évident que l'organe de commande pourra comporter un unique évidement 30 pratiqué sur la face proximale de ladite couronne 29 ou une pluralité d'évidements sans sortir du cadre de l'invention.

Chaque évidement 30 est hémisphérique et présente, de préférence, un rayon sensiblement égal au rayon de la bille de chaque cliquet à bille 31.

De plus, ladite couronne 29 présente une forme de tronc de cône oblong dont la grande base forme la face proximale de la couronne 29.

Afin d'assurer l'étanchéité de la montre, le tube 21 comporte avantageusement à proximité de son extrémité distale filetée, une gorge annulaire 33 recevant un joint torique 34 afin d'assurer l'étanchéité entre la couronne 29 et la carrure-lunette 3.

Il est bien entendu que la présente invention n'est en aucune façon limitée aux formes de réalisation décrites ci-dessus et que bien des modifications peuvent y être apportées sans sortir du cadre des revendications annexées.

## Revendications

1. Organe de commande du mécanisme intérieur d'une montre, ledit organe comprenant au moins une tige dite de remontoir (28) portant une couronne de manoeuvre (29) et s'étendant dans un tube traversant (21) la carrure-lunette (3) de la montre, ***caractérisé* en ce que** la couronne de manoeuvre (29) présente une forme oblongue ou rectangulaire et comporte au moins un évidement (30) pratiqué sur la face proximale de ladite couronne (29), ledit évidement (30) étant apte à recevoir une bille d'un cliquet à bille (31) solidaire de la carrure-lunette (3) de la montre afin de permettre un repositionnement de la couronne (29) de telle sorte que le grand axe de la couronne (29) s'étende parallèlement au plan de la carrure-lunette (3).

2. Organe de commande selon la revendication 1 ***caractérisé* en ce que** la couronne (29) comporte au moins deux évidements (30) pratiqués sur sa face proximale, lesdits évidements (30) s'étendant de part et d'autre de la tige de remontoir (21) et étant aptes à recevoir les billes de deux cliquets à bille (31) solidaires de la carrure-lunette (3) de la montre, lesdits cliquets à bille (31) s'étendant de part et d'autre du tube (21).

3. Organe de commande selon l'une quelconque des revendications 1 ou 2 ***caractérisé* en ce que** chaque évidement (30) est hémisphérique.

4. Organe de commande selon la revendication 3 ***caractérisé* en ce que** chaque évidement (30) présente un rayon sensiblement égal au rayon de la bille de chaque cliquet à bille (31).

5. Organe de commande selon l'une quelconque des revendications 1 à 4 ***caractérisé* en ce que** la couronne (29) présente une forme de tronc de cône oblong dont la grande base forme la face proximale de la couronne (29).

6. Organe de commande selon l'une quelconque des revendications 1 à 5 ***caractérisé* en ce que** le tube (21) comporte à proximité de son extrémité distale filetée, une gorge annulaire (33) recevant un joint torique (34) afin d'assurer l'étanchéité entre la couronne (29) et la carrure-lunette (3).

7. Pièce d'horlogerie comportant un organe de commande selon l'une quelconque des revendications 1 à 6.
